# FASCICULE DE BREVET EUROPEEN

(11) **EP 0 099 806 B1**
(45) Date de publication et mention de la délivrance du brevet: **03.07.1985**
(21) Numéro de dépôt: 83401402.9
(22) Date de dépôt: 07.07.1983
(51) Int. Cl.: F28F 9/14, F28F 9/02

(54) **Echangeur de chaleur à tubes verrouillés au collecteur**
Wärmetauscher mit am Kollektor verriegelten Röhren
Heat exchanger with tubes locked to the tube end plate

(30) Priorité: 16.07.1982 ES 514088
(43) Date de publication de la demande: 01.02.1984
(73) Titulaire: RADIADORES PUMA CHAUSSON S.A., Zaragoza (ES)
(72) Inventeur: Medrano, Jose Luis Diaz, Zaragoza (ES); Sobrino, Jose Luis Solis, Zaragoza (ES)
(74) Mandataire: Madeuf, René Louis

## Description

La présente invention concerne un échangeur de chaleur du type à tubes et ailettes dont les tubes sont engagés dans des plaques collectrices auxquelles ils sont reliés par des collets ou douilles en matière élastique.

Les échangeurs réalisés de cette façon donnent satisfaction mais ils nécessitent souvent de prévoir des joues latérales reliant les plaques collectrices ou les boîtes à eau afin d'empêcher que des sollicitations mécaniques provoquent un déplacement graduel des ensembles plaques collectrices-boîtes à eau par rapport aux tubes. Par ailleurs, il est souhaitable, notamment pour réduire le prix de revient des appareils, de ne pas utiliser de joues latérales.

Pour résoudre ce problème, il a déjà été proposé d'évaser la partie des tubes qui traverse la plaque collectrice et qui s'étend au-delà de celle-ci. L'évasement ou gonflage de l'extrémité des tubes constitue une opération qui est relativement longue et donc coûteuse. De plus, cet évasement est incompatible avec l'emploi de plaques collectrices déjà assemblées aux boîtes.

L'invention résout le problème exposé en créant un nouvel échangeur de chaleur à tubes verrouillés au collecteur.

Conformément à l'invention, l'échangeur de chaleur à tubes verrouillés au collecteur, comportant des ailettes enfilées sur les tubes qui sont eux-mêmes engagés dans des collets en matière élastique disposés dans les passages de tube d'une plaque collectrice, est caractérisé par des éléments d'arrêt présentant au moins un trou de diamètre plus petit que le diamètre extérieur des tubes, ledit élément d'arrêt étant enfilé à force sur l'extrémité saillant dans la plaque collectrice d'au moins certains des tubes auxquels elle est reliée.

Diverses autres caractéristiques de l'invention ressortent d'ailleurs de la description détaillée qui suit.

Des formes de réalisation de l'objet de l'invention sont représentées, à titre d'exemples non limitatifs, au dessin annexé.
La fig. 1 est une coupe-élévation, partielle et schématique d'un échangeur de chaleur réalisé conformément à l'invention.
La fig. 2 est une coupe-élévation, à plus grande échelle, illustrant une caractéristique de l'invention.
La fig. 3 est une vue de dessus d'un des éléments apparaissant à la fig. 1.
La fig. 4 est une vue analogue à la fig. 3 montrant une variante.
La fig. 5 est une coupe-élévation analogue à la fig. 1 d'un développement de l'invention.
La fig. 6 est une coupe vue sensiblement suivant la ligne VI-VI de la fig. 5.
La fig. 7 est une coupe-élévation partielle très agrandie d'un détail apparaissant à la fig. 5.
La fig. 8 est un plan partiel explicatif.
La fig. 9 est une coupe-élévation analogue aux fig. 1 et 5 d'une autre variante.
La fig. 10 est une perspective d'une variante.
La fig. 11 est une coupe transversale analogue à la fig. 6 mettant en oeuvre la variante de la lig. 10.

Au dessin, 1 désigne des tubes de circulation de section ronde d'un échangeur de chaleur sur lesquels sont enfilées des ailettes de refroidissement 2. De préférence, les ailettes 2 sont repliées sur leurs petits côtés comme montré en 2a afin que les ailettes successives soient en contact les unes avec les autres pour délimiter des guides latéraux pour l'air devant traverser l'échangeur.

De façon connue en soi, l'échangeur comporte des plaques collectrices 3 qui, dans le mode de réalisation des fig. 1 à 8, sont en matière synthétique. Les plaques collectrices 3 délimitent des passages de tubes 1 dans lesquels sont engagés des collets 5 déformables, saillant d'une feuille ou plaque élastique 6, par exemple en caoutchouc. Les tubes 1 sont engagés à force dans les collets 5 pour faire saillie au-dessus de ceux-ci.

Des éléments d'arrêt 7 sont ensuite mis en place sur certaines au moins des extrémités saillantes des tubes 1. Les éléments d'arrêt sont, par exemple, placés sur les deux derniers rangs de tubes comme illustré à la fig. 1. Ils pourraient évidemment être placés sur tous les tubes mais cela n'est généralement pas nécessaire. Les éléments d'arrêt illustrés aux fig. 1 et 4 sont constitués par des rondelles, par exemple de forme circulaire, qui présentent en leur centre un trou 8.

A la fig. 3, des découpes radiales 9 partent du trou 8 et s'étendent sur une partie de la rondelle.

A la fig. 4, des encoches 10 sont prévues à partir du trou 8.

Dans les deux cas les rondelles délimitent ainsi des pattes 11 à bords vifs.

Les éléments d'arrêt peuvent être plans, mais de préférence ils présentent une forme hémisphérique dont la convexité est tournée vers le haut. Le diamètre du trou 8 est plus petit que le diamètre extérieur des tubes 1.

Les éléments d'arrêt sont enfoncés à force sur les extrémités des tubes 1 pour serrer fortement la paroi de ceux-ci en même temps que leur dessous déforme la partie saillante 5a (fig. 2) des collets 5.

La fig. 2 montre aussi que le bord périphérique 7a des éléments d'arrêt plans appuie avantageusement sur le dessus de la plaque collectrice 3. Les bords vifs 11 des éléments d'arrêt ont tendance à s'encastrer dans la paroi des tubes 1, principalement si ces tubes tendaient à être déplacés vers le bas par rapport à la plaque collectrice 3. On est assuré de cette façon que les tubes sont parfaitement immobilisés par rapport à la plaque collectrice.

Dans le mode de réalisation décrit, lorsque les éléments d'arrêt 7 ont été mis en place, on monte sur la plaque collectrice 3 une boîte à eau 12 et le bord 12a de celle-ci est fixé, par exemple soudé par vibrations, sur le bord périphérique correspondant à la plaque collectrice. Dans certains cas, pour augmenter les cadences de fabrication, il est avantageux de réunir l'ensemble plaques collectrices 3-boîte à eau 12 avant d'engager les tubes 1 dans les collets 5 saillant de la feuille en matière élastique 6. Dans ce cas et comme l'illustrent les fig. 5 à 8, il est avantageux de constituer les éléments d'arrêt sous la forme de plaquettes 7,, 7_{z} ou 7'_{z} de la fig. 10 dans lesquelles sont pratiqués les trous 8 et les découpes 9 ou les encoches 10 décrits dans ce qui précède.

A la fig. 10 la plaquette 7₂ comporte des bords tombés 10g.

On prévoit aussi avantageusement au moins un trou supplémentaire de centrage 13 correspondant à un pion 14 saillant de la plaque collectrice 3. Par ailleurs, on délimite une encoche ou rainure 15 dans une partie au moins du bord périphérique de la boîte à eau 12 pour recouvrir le bord de la plaquette 7₁ , par exemple sur trois côtés comme illustré en 1 5a à la fig. 8 ou deux côtés comme montré à la fig. 11. De plus, on munit l'intérieur de la boîte à eau 12 de chandelles 17 correspondant aux pions 14.

A la fig. 11 les chandelles peuvent être omises.

Lorsqu'on procède au soudage de la boîte à eau par vibrations, le bord de celle-ci est soudé au bord de la plaque collectrice et il en est de même de l'extrémité de la chandelle 17 qui est soudée au pion 14 comme l'illustre la fig. 7. On voit par ce qui précède que la plaque constituant l'élément d'arrêt est alors encastrée entre la plaque collectrice et la boîte à eau réunies entre elles.

Le montage de l'échangeur peut alors être effectué en enfonçant à force les tubes 1 du faisceau échangeur préalablement préparé, c'est-à-dire muni des ailettes 2 dans les collets 5 et les trous 8 de l'élément d'arrêt dont le mode d'action est ensuite exactement le même que celui décrit dans ce qui précède.

Les exemples ci-dessus illustrent la mise en oeuvre de l'invention dans le cas où la plaque collectrice est en matière synthétique. L'invention peut être mise en oeuvre également lorsque la plaque collectrice est métallique. Dans ce cas, les éléments d'arrêt figurés sous la forme de rondelles 7 sont mis en place sur les extrémités des tubes 1 exactement comme décrit dans ce qui précède.

I peut être avantageux, lorsque la plaque collectrice 3₁ est en métal, que la feuille 6 en matière souple élastique formant les collets 5 soit placée sur la face de ladite plaque collectrice qui est tournée vers la boîte à eau 12. C'est ce cas particulier qui est représenté à la fig. 9.

Dans cette réalisation, la boîte à eau peut être en matière synthétique ou en métal et avantageusement assemblée à la plaque collectrice par des moyens mécaniques, par exemple une pièce de sertissage 18.

## Revendications

1. Echangeur de chaleur à tubes verrouillés au collecteur comportant des ailettes (2) enfilées sur les tubes (1) qui sont eux-mêmes engagés dans des collets en matière élastique (5) disposés dans les passages de tube d'une plaque collectrice (3), caractérisé par des éléments d'arrêt (7) présentant au moins un trou (8) de diamètre plus petit que le diamètre extérieur des tubes, ledit élément d'arrêt étant enfilé à force sur l'extrémité saillant dans la plaque collectrice d'au moins certains des tubes auxquels elle est reliée.

2. Echangeur de chaleur suivant la revendication 1, caractérisé en ce que les éléments d'arrêt (7) présentent des découpes radiales ou des encoches (10) délimitant entre elles des pattes (11) prenant appui sur la paroi des tubes.

3. Echangeur de chaleur suivant la revendication 2, caractérisé en ce que l'extrémité des pattes (11 ) des éléments d'arrêt (7) est à bord vif.

4. Echangeur de chaleur suivant l'une des revendications 1 à 3, caractérisé en ce que les éléments d'arrêt (7) se présentent sous la forme de rondelles ou plaquettes.

5. Echangeur de chaleur suivant l'une des revendications 1 à 4, caractérisé en ce que les éléments d'arrêt (7) sont plans ou légèrement hémisphériques, leur concavité étant alors tournée vers la paroi de la plaque collectrice (3) faisant face à une boîte à eau.

6. Echangeur de chaleur suivant l'une des revendications 4 ou 5, caractérisé en ce que les éléments d'arrêt (7) sous forme de plaquettes délimitent plusieurs trous dont la position correspond à celle de plusieurs passages de tube de la plaque collectrice correspondante.

7. Echangeur de chaleur suivant l'une des revendications 1 à 6, caractérisé par des moyens d'encastrement des éléments d'arrêt (7) maintenus fixement à l'intérieur de l'ensemble constitué par la plaque collectrice (3) et une boîte à eau (12) préalablement réunies entre elles.

8. Echangeur de chaleur suivant la revendication 7, caractérisé en ce que les éléments d'arrêt (7) sont maintenus dans l'encoche (10) ou rainure délimitée entre la plaque collectrice et la boîte à eau (12) lors de la réunion de ces deux pièces.

9. Echangeur de chaleur suivant l'une des revendications 1 à 8, caractérisé en ce que l'élément d'arrêt (7) présente au moins un trou supplémentaire (13) correspondant à un pion de centrage (14) de la plaque collectrice (3), le pion étant réuni par soudure à une chandelle (17) de la boîte à eau.

10. Echangeur de chaleur suivant l'une des revendications 1 à 9, caractérisé en ce que les éléments d'arrêt (7) sont enfilés sur des tubes passant dans des collets en matière élastique eux-mêmes maintenus dans une plaque collectrice en métal, lesdits collets étant réunis par une feuille disposée sur la face de la plaque collectrice tournée vers la boîte à eau.

11. Echangeur de chaleur suivant l'une des revendications 4 à 10, caractérisé en ce que les plaquettes formant les éléments d'arrêt comportent des bords tombés (1 Oa).

12. Echangeur de chaleur suivant l'une des revendications 1 à 11, caractérisé en ce qu'il comporte des ailettes dont les petits côtés (2a) sont repliés pour venir en contact avec une ailette adjacente.

## Patentansprüche

1. Wärmetauscher mit Rohren, die an einem Sammler verankert sind, mit auf die Rohren (1) aufgeschobenen Rippen (2) und mit Buchsen (5)tiaus elastichem Material, welche die Rohre aufnehmen und in Rohrdurchlässen einer Sammlerplatte (3) angeordnet sind, gekennzeichnet durch Arretierelemente (7), welche wenigstens ein Loch (8) mit kleinerem Durchmesser als der Aussendurchmesser der Rohre aufweisen, wobei das Arretierelement unter Kraftaufwand auf das in der Sammlerplatte vorstehende Ende wenigstens einiger Rohre aufgeschoben ist, mit denen sie verbunden ist.

2. Wärmetauscher nach Anspruch 1, dadurch gekennzeichnet, dass die Arretierelemente (7) radiale Einschnitte oder Einkerbungen (10) aufweisen, welche zwischen sich Pratzen (11) einschliessen, die sich an der Wand der Rohre abstützen.

3. Wärmetauscher nach Anspruch 2, dadurch gekennzeichnet, dass das Ende der Pratzen (11) der Arretierelemente (7) als scharfkantiger Rand ausgebildet ist.

4. Wärmetauscher nach einem der Ansprüche 1 bis 3, dadurch gekennzeichnet, dass die Arretierelemente (7) die Form von Scheiben oder Platten aufweisen.

5. Wärmetauscher nach einem der Ansprüche 1 bis 4, dadurch gekennzeichnet, dass die Arretierelemente (7) eben oder leicht halbkugelig sind, wobei ihre konkave Seite zur Wand der Sammlerplatte (3) gekehrt ist, die ihrerseits einem Wasserkasten gegenüberliegt.

6. Wärmetauscher nach einem der Ansprüche 4 oder 5, dadurch gekennzeichnet, dass die plattenförmigen Arretierelemente (7) mehrere Löcher aufweisen, deren Position der Lage mehrerer Rohrdurchlässe der zugehörigen Sammlerplatte entspricht.

7. Wärmetauscher nach einem der Ansprüche 1 bis 6, gekennzeichnet durch Einbaumittel für die fest im Inneren der Gesamtheit gehaltenen Arretierelemente (7), wobei die Gesamtheit von einer Sammlerplatte (3) und einem Wasserkasten (12) gebildet ist und diese Teile vorher miteinander verbunden sind.

8. Wärmetauscher nach Anspruch 7, dadurch gekennzeichnet, dass die Arretierelemente (7) in der Kerbe (10) oder Nut gehalten sind, die zwischen der Sammlerplatte und dem Wasserkasten (12) bei der Vereinigung dieser beiden Teile.

9. Wärmetauscher nach einem der Ansprüche 1 bis 8, dadurch gekennzeichnet, dass das Arretierelement (7) wenigstens ein zusätzliches Loch (13) aufweist, das einem Zentrierzapfen (14) der Sammlerplate (3) entspricht, wobei der Zapfen durch Löten mit einer Kerze (17) des Wasserkastens verbunden ist.

10. Wärmetauscher nach einem der Ansprüche 1 bis 9, dadurch gekennzeichnet, dass die Arretierelemente (7) auf Rohre aufgeschoben sind, welche ihrerseits durch Buchsen aus elastichem Material hindurch verlaufen, wobei diese Buchsen ihrerseits in einer metallischen Sammlerplatte gehalten und durch eine Platte miteinander verbunden sind, die auf der dem Wasserkasten zugekehrten Seite der Sammlerplatte angeordnet ist.

11. Wärmetauscher nach einem der Ansprüche 4 bis 10, dadurch gekennzeichnet, dass die die Arretierelemente bildenden Platten nach unten abgebogene Ränder (10a) aufweisen.

12. Wärmetauscher nach einem der Ansprüche 1 bis 11, dadurch gekennzeichnet, dass er Rippen umfasst, deren kleine Seiten (2a) gefaltet sind, um mit einer benachbarten Rippe in Kontakt zu gelangen.

## Claims

1. Heat exchanger with tubes locked to the tube end plate comprising fins (2) engaged on the tubes (1) which are themselves engaged into resilient material collars (5) placed into the tube passages of a tube end plate (3), characterized by stop members (7) having at least one hole (8) of a diameter smaller than outer diameter of the tubes, said stop members being forcibly engaged on the end protruding in the tube end plate of at least some of the tubes to which it is connected.

2. Heat exchanger according to claim 1, characterized in that the stop members (7) have radial cuts or notches (10) forming lugs (11) therebetween, which lugs bear on the wall of the tubes.

3. Heat exchanger according to claim 2, characterized in that the end of the lugs (11) of the stop members (7) has a sharp edge.

4. Heat exchanger according to one of claims 1 to 3, characterized in that the stop members (7) are in the shape of washers or small plates.

5. Heat exchanger according to one of claims 1 to 4, characterized in that the stop members (7) are plane or slightly hemispherical, their concavity being then turned towards the wall of the tube end plate (3) facing a water box.

6. Heat exchanger according to one of claims 4 or 5, characterized in that the stop members (7) in the shape of small plates delimit a plurality of holes, the position of which corresponds to that of a plurality of tube passages of the corresponding tube end plate.

7. Heat exchanger according to one of claims 1 to 6, characterized by encasing means for the stop members (7) fixedly maintained within the unit made by the tube end plate (3) and a water box (12) previously connected together.

8. Heat exchanger according to claim 7, characterized in that the stop members (7) are maintained in the notch (10) or groove formed between the tube end plate and the water box (12) upon connection of these two parts.

9. Heat exchanger according to one of claims 1 to 8, characterized in that the stop member (7) has at least one further hole (13) corresponding to a centering stud (14), which stud is of the tube end plate (3), this stud being connected through soldering to a stay (17) of the water box.

10. Heat exchanger according to one of claims 1 to 9, characterized in that the stop members (7) are engaged on tubes passing in collars made of resilient material, which collars being themselves maintained in a metal tube end plate, said collars being connected by a sheet placed on the face of the tube end plate turned towards the water box.

11. Heat exchanger according to one of claims 4to 10, characterized in that the small plates forming the stop members have bent edges (1 Oa).

12. Heat exchanger according to one of claims 1 to 11, characterized in that it comprises fins the smaller sides (2a) of which are bent over to come into contact with an adjacent fin.
